# EUROPÄISCHE PATENTSCHRIFT

(11) **EP 3 563 009 B1**
(45) Veröffentlichungstag und Bekanntmachung des Hinweises auf die Patenterteilung: **22.07.2020**
(21) Anmeldenummer: 17710380.1
(22) Anmeldetag: 17.02.2017
(51) Int. Cl.: E04B 2/74, E05D 3/18, A47G 5/00, E05D 11/10

(54) **WANDSCHIRMVERBINDUNGSEINRICHTUNG ZUM GELENKIGEN VERBINDEN VON WANDSCHIRMEN UND WANDSCHIRMANORDNUNG**
SCREEN CONNECTING DEVICE FOR JOINTED CONNECTING OF SCREENS AND SCREEN ARRANGEMENT
DISPOSITIF DE FIXATION DE PARAVENTS SERVANT À LA FIXATION ARTICULÉE DE PARAVENTS ET SYSTÈME DE PARAVENT

(43) Veröffentlichungstag der Anmeldung: 06.11.2019
(73) Patentinhaber: Steelcase Inc., Grand Rapids, Michigan 49508 (US)
(72) Erfinder: HUGGLER, Dietmar, 80469 München (DE); CABELLERO, Antonio, 80634 München (DE)
(74) Vertreter: Flach Bauer Stahl Patentanwälte Partnerschaft mbB
(86) Internationale Anmeldenummer: PCT/IB2017/000153
(87) Internationale Veröffentlichungsnummer: WO 2018/150212

(56) Entgegenhaltungen:
- US-A- 959 560
- US-A- 3 512 211
- US-A1- 2008 178 543

## Beschreibung

Die Erfindung betrifft eine Wandschirmverbindungseinrichtung zum gelenkigen Verbinden von Wandschirmen und eine Wandschirmanordnung mit einer derartigen Wandschirmverbindungseinrichtung.

Wandschirme (Abschirmwände) werden im Möbelbereich insbesondere zu Sichtschutzzwecken verwendet. Es sind Wandschirmanordnungen in der Form von transportablen Stellwänden bekannt, die zwei oder mehr gelenkig miteinander verbundene flächige Wandschirme umfassen. Durch winkliges Anordnen benachbarter Wandelschirme kann eine Raumtrenneinrichtung geschaffen werden, die eine Sitzeinheit oder Sitzgruppe, einen Arbeitsplatz oder andere Objekte nach mehreren Seiten hin abschirmt. Darüber hinaus schafft die winklige Anordnung von Wandschirmen die notwendige Standsicherheit der Wandschirmanordnung, falls die Wandschirmanordnung über keine separaten bodenseitigen Standfüße verfügt, welche das Kippen verhindern.

US 959 560 A offenbart eine Wandschirmverbindungseinrichtung nach dem Oberbegriff des Anspruchs 1.

Bekannte Wandschirmverbindungseinrichtungen, die in der Form von einfachen Gelenken ausgebildet sind, haben den Nachteil, dass sie es nicht ermöglichen, die gelenkig miteinander verbundenen Wandschirme bis in eine 0°-Position zusammen zu schwenken, in der sie parallel nebeneinander liegen. Eine derartige 0°-Position ist insbesondere für Transport- und Lagerzwecke wünschenswert. Weiterhin gestatten bekannte Wandschirmverbindungseinrichtungen kein einfaches Verrasten der Wandschirme in einer bestimmten Winkelstellung.

Der Erfindung liegt daher die Aufgabe zugrunde, eine Wandschirmverbindungseinrichtung sowie eine Wandschirmanordnung zu schaffen, die ein einfaches Verschwenken der Wandschirme über einen möglichst großen Schwenkbereich sowie eine Verrastung der Wandschirme in mindestens einer Winkelstellung ermöglicht und darüber hinaus auf einfache und kostengünstige Weise herzustellen ist. Diese Aufgabe wird erfindungsgemäß durch eine Wandschirmverbindungseinrichtung gemäß Anspruch 1 und eine Wandschirmanordnung gemäß Anspruch 10 gelöst. Vorteilhafte Ausführungsformen der Erfindung sind in den weiteren Ansprüchen beschrieben.

Die erfindungsgemäße Wandschirmverbindungseinrichtung zum gelenkigen Verbinden von Wandschirmen weist u.a. folgende Merkmale auf:
- die Wandschirmverbindungseinrichtung weist ein erstes und zweites Gelenkelement und einen Drehzapfen zum gelenkigen Verbinden des ersten und zweiten Gelenkelements auf, wobei der Drehzapfen eine Schwenkachse für die Wandschirme bildet,
- das erste und zweite Gelenkelement weisen jeweils einen Befestigungsabschnitt zur Befestigung an einem Wandschirm auf, wobei der Befestigungsabschnitt eine Mittelachse hat, die in oder parallel zu einer Hauptebene des Wandschirms anordenbar ist,
- das erste und zweite Gelenkelement weisen komplementäre Rastflächen auf, die miteinander in Rasteingriff bringbar sind, um das erste und zweite Gelenkelement in mindestens einer Winkelstellung relativ zueinander zu verrasten,
- mindestens eines der ersten und zweiten Gelenkelemente weist ein Langloch auf, durch das sich der Drehzapfen hindurch erstreckt,
- das Langloch verläuft zumindest teilweise bogenförmig, schräg oder quer zur Mittelachse des Befestigungsabschnitts,
- durch Verschieben mindestens eines der Gelenkelemente relativ zum Drehzapfen ist der Rasteingriff zwischen dem ersten und zweiten Gelenkelement lösbar, wodurch die Gelenkelemente relativ zueinander schwenkbar sind.

Mit Hilfe der erfindungsgemäßen Wandschirmverbindungseinrichtung können die gelenkig miteinander verbundenen Wandschirme auf einfache Weise über einen weiten Schwenkbereich verschwenkt werden. Vorzugsweise können die Wandschirme bis in ihre 0°-Stellung zusammengeschwenkt werden, in welcher sie parallel nebeneinander liegen, da es das Langloch, das in mindestens einem der Gelenkelemente vorhanden ist, ermöglicht, dass sich die Position des Drehbolzens und damit der Schwenkachse innerhalb des Langlochs verändert und sich die Wandschirme im Bereich der Wandschirmverbindungseinrichtung etwas auseinander bewegen. Die verbesserte Zusammenfaltbarkeit der Wandschirme erleichtert den Transport und die Verpackung der Wandschirmanordnung und verringert deren Platzbedarf. Zusätzlich besteht eine Verrastmöglichkeit der Wandschirme in mindestens einer vorbestimmten Winkelstellung, vorzugsweise in einer 90°-Stellung der Wandschirme. Weitere Verrastmöglichkeiten in anderen Winkelstellungen, insbesondere auch in einer 60°- und 120°-Winkelstellung, sind vorzugsweise ebenfalls möglich.

Jedes der ersten und zweiten Gelenkelemente weist eine erste Rastfläche und eine zweite Rastfläche auf, wobei die zweite Rastfläche des zweiten Gelenkelements komplementär zur ersten Rastfläche des ersten Gelenkelements ausgebildet und in mindestens einer Winkelstellung der Gelenkelemente mit der ersten Rastfläche des ersten Gelenkelements in Rasteingriff bringbar ist, so dass das erste und zweite Gelenkelement mittels zwei voneinander beabstandeter Rastverbindungen miteinander in Rasteingriff bringbar sind. Diese zwei voneinander getrennten Rastverbindungen, die vorzugsweise auf verschiedenen Seiten der Schwenkachse angeordnet sind, ermöglichen eine besonders sichere Verrastung und eine besonders gleichmäßige Verteilung der auf die Gelenkelemente einwirkenden Kräfte.

Gemäß einer besonders vorteilhaften Ausführungsform sind die ersten und zweiten Rastflächen jeweils stirnseitig an den ersten und zweiten Gelenkelementen angeordnet. Vorteilhafterweise haben die ersten und zweiten Rastflächen jeweils eine wellen- oder zahnförmige Kontur. Hierdurch ist es auf einfache Weise möglich, die Wandschirme in unterschiedlichen Winkelstellungen zu verrasten. Die Anzahl der Wellen bzw. Zähne bestimmt die Anzahl der unterschiedlichen Winkelpositionen und die Größe der Rastschritte. Vorzugsweise sind die Rastflächen derart ausgebildet, dass zwei gelenkig miteinander verbundene Wandschirme zumindest in einer 60°-, 90°-, und 120°-Position verrastbar sind. Es ist jedoch auch ohne weiteres möglich, lediglich eine, zwei oder mehr als drei Rastpositionen vorzusehen.

Jedes der ersten und zweiten Gelenkelemente umfasst einen zum Befestigungsabschnitt benachbarten Zwischenabschnitt, an dem die erste Rastfläche ausgebildet ist, sowie einen über die erste Rastfläche vorragenden Endabschnitt, an dem die zweite Rastfläche ausgebildet ist.
Vorteilhafterweise hat der Endabschnitt eine geringere Höhe als der Zwischenabschnitt, so dass zwischen dem Zwischenabschnitt und dem Endabschnitt eine Stufe gebildet ist, welche die erste stirnseitige Rastfläche aufweist. Derart hergestellte Gelenkelemente können auf sehr einfache Weise hergestellt und montiert werden. Besonders vorteilhaft ist es hierbei, wenn die Höhe des Endabschnitts 50 % der Höhe des Zwischenabschnitts ist. Werden die Endabschnitte der miteinander zu verbindenden Gelenkelemente aufeinander gelegt, ergibt sich in diesem Fall eine Gesamthöhe der beiden Endabschnitte, die der Höhe der beiden Zwischenabschnitte entspricht.

Vorteilhafterweise steht der Endabschnitt über eine Seitenfläche des Zwischenabschnitts vor, wobei zumindest ein Teil des Langlochs in einem Bereich des Endabschnitts angeordnet ist, der seitlich außerhalb der Seitenfläche angeordnet ist. Auf diese Weise lässt sich der Drehbolzen innerhalb des Langlochs so weit seitlich nach außen bewegen, dass sich die Drehachse der Wandschirme in deren 0°-Position in einer Ebene liegt, die entweder in der Berührungsebene zwischen den beiden Wandschirmen liegt oder, wenn die beiden Wandschirme nicht vollkommen zusammengeklappt sind, zwischen den benachbarten Flächen der beiden Wandschirme liegt. Ist das Langloch in beiden Gelenkelementen angeordnet, entspricht das Maß, um das das Langloch sich seitlich über die Seitenfläche des Zwischenabschnitts hinaus erstreckt, mindestens dem Radius des Drehbolzens. Ist das Langloch lediglich in einem Gelenkelement angeordnet, entspricht dieses seitliche Überstandsmaß zweckmäßigerweise mindestens dem Durchmesser des Drehbolzens.

Vorteilhafterweise erstreckt sich der Endabschnitt vom Zwischenabschnitt kreisbogenförmig seitlich weg. Zweckmäßigerweise erstreckt sich hierbei die kreisbogenförmige Krümmung über einen Winkel von 60° bis 80° relativ zur Längsachse des Zwischenabschnitts.

Vorteilhafterweise ist der Befestigungsabschnitt als länglicher Steckabschnitt zum Einstecken in ein Rahmenrohr eines Wandschirms ausgebildet. Hierdurch können die Gelenkelemente auf sehr schnelle und einfache Weise mit dem zugeordneten Rahmenrohr des Wandschirms verbunden werden.

Besonders vorteilhaft ist es, wenn das erste und zweite Gelenkelement identisch ausgebildet sind. Hierdurch können Herstellkosten minimiert werden. Weiterhin sind Verwechslungen der Gelenkelemente während der Montage ausgeschlossen.

Weiterhin wird die eingangs gestellte Aufgabe mittels einer Wandschirmanordnung mit einem ersten und zweiten Wandschirm gelöst, wobei der erste und zweite Wandschirm mittels mindestens einer Wandschirmverbindungseinrichtung der vorstehend beschriebenen Art miteinander gelenkig verbunden sind. Vorzugsweise weist die Wandschirmanordnung zwei derartige Wandschirmverbindungseinrichtungen auf, wobei eine Wandschirmverbindungseinrichtung am oberen Ende und die andere Wandschirmverbindungseinrichtung am unteren Ende des zwischen den beiden Wandschirmen vorhandenen Gelenkbereichs angeordnet sind.

Die Erfindung wird nachfolgend anhand der Zeichnungen beispielhaft näher erläutert. Es zeigen:
- Figur 1:: eine erfindungsgemäße Wandschirmanordnung mit zwei winklig zueinander angeordneten Wandschirmen,
- Figur 2:: die Rahmenelemente der Wandschirmanordnung von Figur 1 mit einer oberen und unteren Wandschirmverbindungseinrichtung gemäß der Erfindung in Explosionsdarstellung,
- Figur 3:: ein Gelenkelement der Wandschirmverbindungseinrichtung in räumlicher Darstellung,
- Figur 4:: eine Seitenansicht des Gelenkelements von Figur 3,
- Figur 5:: eine Draufsicht auf das Gelenkelement von Figur 3,
- Figur 6:: die erfindungsgemäße Wandschirmverbindungseinrichtung, wobei sich die beiden Gelenkelemente in einer 180°-Position befinden,
- Figur 7:: die Wandschirmverbindungseinrichtung, wobei sich die Gelenkelemente in einer 90°Position befinden, und
- Figur 8:: die Wandschirmverbindungseinrichtung, wobei sich die Gelenkelemente in einer 0°-Position befinden.

Aus Figur 1 ist eine Wandschirmanordnung ersichtlich, die zwei gelenkig miteinander verbundene Wandschirme 1a, 1b umfasst. Im gezeigten Ausführungsbeispiel sind diese Wandschirme 1a, 1b in einem Winkel von 90° zueinander angeordnet. Weiterhin sind die Wandschirme vorzugsweise rechteckig und derart ausgebildet, dass sie als Stellwände auf einem Boden aufgestellt werden. Alternativ hierzu ist es jedoch auch denkbar, einen Wandschirm 1a oder 1b an einer Wand, insbesondere gelenkig, mit etwas Abstand zum Boden zu befestigen, so dass eine schwebende Wandschirmanordnung geschaffen wird.

Wie aus Figur 2 ersichtlich, umfasst jeder Wandschirm 1a, 1b einen stabilen Rahmen 2a, 2b mit U-förmig angeordneten Rahmenrohren 33. Diese Rahmenrohre 33 bestehen im gezeigten Ausführungsbeispiel aus Rohrelementen mit im Wesentlichen viereckigem, insbesondere quadratischem Querschnitt. Die Rahmenrohre 33 können beispielsweise aus Aluminium oder Stahl bestehen.

Die Rahmen 2a, 2b sind an ihrem oberen und unteren Ende mit Wandschirmverbindungseinrichtungen 3 gelenkig miteinander verbunden. Jede Wandschirmverbindungseinrichtung 3 umfasst ein erstes Gelenkelement 4a, ein zweites Gelenkelement 4b und einen Drehzapfen 5 zum gelenkigen Verbinden des ersten und zweiten Gelenkelements 4a, 4b. Der Drehzapfen 5 bildet eine Schwenkachse 32 für die Wandschirme 1a, 1b.

Die Gelenkelemente 4a werden durch Einstecken in die zugeordneten Rahmenrohre 33 des Rahmens 2a formschlüssig mit diesen Rahmenrohren 33 verbunden. Die Gelenkelemente 4b werden durch Einstecken in die zugeordneten Rahmenrohre 33 des Rahmens 2b formschlüssig mit diesen Rahmenrohren 33 verbunden. Die Drehzapfen 5 sind am oberen und unteren Ende einer Verbindungsstange 6 befestigt, welche mittig zwischen den beiden Rahmen 2a, 2b angeordnet ist. Die Drehzapfen 5 durchdringen, wie nachfolgend noch näher erläutert wird, übereinanderliegende Langlöcher der Gelenkelemente 4a, 4b und bilden deren gemeinsame Schwenkachse 32. Die Rahmen 2a, 2b sind daher über die Drehzapfen 5 gelenkig miteinander gekoppelt.

In die unteren Rahmenrohre 33 der Rahmen 2a, 2b und im unteren Endbereich der Verbindungsstange 6 können schraubenartige Standfüße 7 höhenverstellbar eingeschraubt werden, auf denen die Wandschirmanordnung steht.

Wie aus Figur 1 ersichtlich, dienen die Rahmen 2a, 2b zum Befestigen von Paneelen 8. Diese Paneele 8 können beispielsweise aus mit Stoff überzogenen Platten bestehen, welche die Räume zwischen den Rahmenrohren 33 und der Verbindungsstange 6 ausfüllen. Weiterhin können auch die Rahmenrohre 33 und die Verbindungsstange 6 in ästhetisch ansprechender Weise verkleidet sein. Die Rahmenrohre 33 liegen in bzw. definieren eine Hauptebene für jeden Wandschirm 1a, 1b.

Im Folgenden werden anhand der Figuren 3 bis 5 die Gelenkelemente 4a, 4b der Wandschirmverbindungseinrichtung 3 näher beschrieben. Die beiden Gelenkelemente 4a, 4b sind identisch ausgebildet, wobei das zweite Gelenkelement 4b um seine Längsachse um 180° verdreht mit dem ersten Gelenkelement 4a gekoppelt wird. Vorzugsweise bestehen die Gelenkelemente 4a, 4b aus einteiligen Kunststoffelementen.

Das Gelenkelement 4a, 4b umfasst einen Befestigungsabschnitt 9 zum Befestigen des Gelenkelements 4a, 4b am Rahmen 2a, 2b eines Wandschirms 1a, 1b, einen Zwischenabschnitt 10 und einen Endabschnitt 11.

Der Befestigungsabschnitt 9 ist derart ausgebildet, dass er in ein Rahmenrohr stirnseitig eingesteckt und durch Presssitz festgelegt werden kann. Im gezeigten Ausführungsbeispiel ist der Befestigungsabschnitt 9 zapfenförmig. Er erstreckt sich gerade längs einer Mittel- oder Längsachse 12. Ein freies Ende 13 sowie ein dem Zwischenabschnitt 10 benachbartes Ende 14 des Befestigungsabschnitts 9 haben eine viereckige Außenkontur, die an die Innenkontur des aufnehmenden Rahmenrohrs 33 angepasst ist. Hierdurch wird ein Verdrehen der Gelenkelemente 4a, 4b innerhalb der Rahmenrohre 33 um die Längsachse 12 verhindert. Das Einstecken in das Rahmenrohr 33 kann durch eine Anlaufschräge 15 erleichtert werden, die am freien Ende 13 vorhanden ist. Eine geringe Anlaufschräge kann auch am anderen Ende 14 vorgesehen sein.

Der Bereich zwischen den Enden 13, 14 weist einen im Wesentlichen kreisförmigen Querschnitt auf und umfasst mehrere längs der Längsachse 12 beabstandete Haltelamellen 16, die eine kreisförmige Außenkontur haben. Die Haltelamellen 16 weisen ebenfalls, wie aus den Figuren 4 und 5 ersichtlich, Anlaufschrägen 17 auf. Hierdurch entsteht eine sägezahnförmige Außenkontur. Der Durchmesser der Haltelamellen 16 ist so bemessen, dass sie sich beim Einstecken in ein Rahmenrohr 33 elastisch deformieren und einen festen Sitz im Rahmenrohr gewährleisten.

Der an den Befestigungsabschnitt 9 anschließende Zwischenabschnitt 10 hat einen im Wesentlichen viereckigen Querschnitt. Die Außenkontur des Zwischenabschnitts 10 entspricht der Außenkontur des den Befestigungsabschnitt 9 aufnehmenden Rahmenrohrs 33, so dass an der Außenseite ein ebener Übergang zwischen dem Rahmenrohr 33 und dem Zwischenabschnitt 10 vorhanden ist. Die dem Rahmenrohr 33 zugewandte Stirnfläche 18 des Zwischenabschnitts 10 dient als Anschlagfläche für das Rahmenrohr 33.

Der Zwischenabschnitt 10 weist weiterhin eine erste stirnseitige Rastfläche 19 auf. Diese stirnseitige Rastfläche 19 wird durch eine Höhenstufe zwischen dem Zwischenabschnitt 10 und dem Endabschnitt 11 gebildet. Wie aus Figur 4 ersichtlich, weist der Zwischenabschnitt 10 eine erste Höhe h1 auf, die größer als eine zweite Höhe h2 des Endabschnitts 11 ist. Zweckmäßigerweise ist die Höhe h2 des Endabschnitts 11 50 % der Höhe h1 des Zwischenabschnitts 10. Weiterhin verläuft die stirnseitige Rastfläche 19 in der in Figur 4 gezeigten Seitenansicht senkrecht zur Längsachse 12. Wird das Gelenkelement 4a, 4b an einem horizontal verlaufenden Rahmenrohr 33 befestigt, was normalerweise der Fall ist, verläuft die stirnseitige Rastfläche 19 somit vertikal.

Die stirnseitige Rastfläche 19 hat eine wellen- oder zahnförmige Kontur und weist im gezeigten Ausführungsbeispiel drei konvexe Bereiche 19a und zwei konkave Bereiche 19b auf, wie aus Figur 5 ersichtlich. Der seitlich am weitesten außenliegende konvexe Bereich 19a, der in Figur 5 oben liegt, steht in Richtung der Längsachse 12 weiter vor als der benachbarte, mittlere konvexe Bereich 19a, und dieser mittlere, konvexe Abschnitt 19a steht wiederum in Längsrichtung der Längsachse 12 weiter vor als der benachbarte konvexe Bereich 19a, der in Figur 5 unten eingezeichnet ist. Gleiches gilt für die beiden konkaven Bereiche 19b, d.h. der seitlich weiter außen liegende konkave Abschnitt 19b, der in Figur 5 weiter oben eingezeichnet ist, steht in Längsrichtung der Längsachse 12 weiter vor als der weiter innenliegende, untere konkave Abschnitt 19b. Die Anzahl der konvexen und konkaven Bereiche 19a, 19b kann in weitem Umfang variieren und beträgt mindestens 1. Anstelle einer wellenförmigen Kontur ist auch eine zahnförmige Kontur, beispielsweise in der Form einer Innenverzahnung, möglich. Es ist auch möglich, lediglich eine einzige Nut, die in das Innere des Zwischenabschnitts 10 vorragt, oder eine einzige Feder vorzusehen, welche stirnseitig nach außen vorsteht.

Wie insbesondere aus Figur 3 ersichtlich, weist der Endabschnitt 11 eine erste Fläche 20 auf, die im gezeigten Ausführungsbeispiel eben ausgebildet ist und in einer Ebene liegt, die in oder parallel zur Längsachse 12 liegt. Bei der üblichen Befestigung des Gelenkelements 4a, 4b am Wandschirm 1a, 1b liegt die erste Fläche 20 in einer Horizontalebene. Werden 2 Gelenkelemente 4a, 4b miteinander gekoppelt, wie anhand der Figuren 6 bis 8 später erläutert wird, liegen die beiden ersten Flächen 20 der Gelenkelemente 4a, 4b aufeinander und bilden ebene Gleitflächen, auf denen die Gelenkelemente 4a, 4b relativ zueinander verschwenkt werden können.

Wie weiterhin aus Figur 5 ersichtlich, weist das Gelenkelement 4a, 4b ferner eine erste Seitenfläche 21 auf, die sich von einer Seitenfläche 27 des Zwischenabschnitts 10 aus bogenförmig, insbesondere kreisbogenförmig, längs des Endabschnitts 11 erstreckt. Die gegenüberliegende zweite Seitenfläche 22 des Endabschnitts 11 mit kleinerem Krümmungsradius erstreckt sich ebenfalls zumindest überwiegend kreisbogenförmig. Diese zweite Seitenfläche 22 bildet eine Fortsetzung einer Seitenfläche 23 des Zwischenabschnitts 10. Hieraus ergibt sich, dass in der in Figur 5 gezeigten Draufsicht der Endabschnitt 11 seitlich über die Seitenfläche 23 des Zwischenabschnitts 10 vorsteht. Das Überstandsmaß beträgt mindestens 50 % der Breite des Zwischenabschnitts 10, vorzugsweise zwischen 50 % und 100 % dieser Breite.

Die freie Stirnfläche des Endabschnitts 11 bildet eine zweite stirnseitige Rastfläche 24. Diese zweite Rastfläche 24 ist komplementär zur ersten Rastfläche 19 des Zwischenabschnitts 10 ausgebildet und somit ebenfalls wellen- oder zahnförmig. Im gezeigten Ausführungsbeispiel weist die zweite Rastfläche 24 zwei konvexe Bereiche 24a ("Zähne") und drei konkave Bereiche 24b auf. Sind im montierten Zustand die beiden Wandschirme 1a, 1b und damit die Längsachsen 12 der Gelenkelemente 4a, 4b in einem Winkel von 90° zueinander angeordnet, befinden sich, wie aus Figur 7 ersichtlich, die beiden konvexen Bereiche 24a des zweiten Gelenkelements 4b in den beiden gegenüberliegenden konkaven Bereichen 19b des ersten Gelenkelements 4a, wodurch die beiden Gelenkelemente 4a, 4b miteinander verrastet sind und an einem gegenseitigen Verschwenken gehindert werden.

Da die zweite Rastfläche 24 komplementär zur ersten Rastfläche 19 ausgebildet ist, kann auch die zweite Rastfläche 24 anstelle einer wellenförmigen Kontur eine zahnförmige Kontur haben oder auch nur eine einzige Nut oder Feder umfassen. Weiterhin sind die Rastflächen 19, 24 im gezeigten Ausführungsbeispiel derart ausgebildet, dass zwei zusammenwirkende Gelenkelemente 4a, 4b nicht nur in einer Winkelstellung, sondern in drei unterschiedlichen Winkelstellungen miteinander verrastet werden können, insbesondere in einer 60°-, 90°- und 120°-Position. Durch eine entsprechende Vervielfältigung der konvexen und konkaven Bereiche 19a, 19b; 24a, 24b , d.h. durch eine entsprechend feinere Verzahnung, lässt sich die Anzahl der Winkelpositionen, in denen die beiden Gelenkelemente 4a, 4b und damit die beiden Wandschirme 1a, 1b verrastet werden können, entsprechend vervielfältigen.

Wie aus den Figuren 3 und 5 ersichtlich, ist im Endabschnitt 11 weiterhin ein Langloch 25a bzw. 25b angeordnet. Dieses Langloch 25a, 25b dient zum Hindurchführen des Drehzapfens 5, welcher die Schwenkachse 32 zum Schwenken des Gelenkelements 4a, 4b bildet. Im gezeigten Ausführungsbeispiel verläuft die Längsachse des Langlochs 25 etwa 60° zur Längsachse 12 des Befestigungsabschnitts 9 und Zwischenabschnitts 10 und hat in Draufsicht von Figur 5 eine bogenförmige Krümmung. Das Langloch 25a, 25b kann alternativ auch geradlinig schräg oder quer zur Längsachse 12 verlaufen. Weiterhin ist aus Figur 5 ersichtlich, dass das Langloch 25a, 25b einen ersten Endbereich 26 aufweist, der sich zwischen Verlängerungen der Seitenwände 23 und 27 des Zwischenabschnitts 10 befindet und sich bis nahe zur Längsachse 12 erstreckt, sowie einen zweiten Endbereich 28, der sich seitlich außerhalb der Verlängerung der Seitenwand 23 befindet. Ein Teil des Langlochs 25a, 25b ist somit in einem Bereich des Endabschnitts 11 angeordnet, der seitlich außerhalb der Seitenfläche 23 angeordnet ist.

Das Langloch 25a, 25b ermöglicht ein Verschieben des Gelenkelements 4a, 4b quer zum Drehzapfen 5. Insbesondere ermöglicht es das Langloch 25a, 25b, dass zwei zusammenwirkende Gelenkelemente 4a, 4b im montierten Zustand so weit auseinandergezogen werden können, dass sie die in Figur 8 gezeigte 0° Position einnehmen können, in welcher die Längsachsen 12 der beiden Gelenkelemente 4a, 4b parallel nebeneinander liegen und die Wandschirme 1a, 1b parallel und dicht nebeneinander angeordnet sind.

Im Folgenden wird anhand der Figuren 6 bis 8 das Verschwenken von zwei zusammenwirkenden Gelenkelementen 4a, 4b aus ihrer in Figur 6 dargestellten 180°-Position in eine in Figur 7 dargestellte 90°-Position und in eine in Figur 8 dargestellte 0°-Position näher beschrieben. Der Drehzapfen 5 ist dabei nicht eingezeichnet, da hierdurch die Verlagerung des Überschneidungsbereichs der übereinanderliegenden Langlöcher 25a, 25b besser erkennbar ist. Weiterhin ist aus den Figuren 6 bis 8 noch ersichtlich, dass die Langlöcher 25a, 25b eine umlaufende taschenartige Verbreiterung 29 aufweisen, die sich von einer zweiten Fläche 30 (Figur 4) welche parallel zur ersten Fläche 20 angeordnet ist, lediglich über einen Teil der Höhe h2 des Endabschnitts 11 erstreckt. Diese Verbreiterung 29 dient zur vertieften Aufnahme eines verbreiterten Durchmesserbereichs des Drehzapfens 5 und eines gegenüberliegenden Schraubenkopfs einer in den Drehzapfen 5 axial einschraubbaren Sicherungsschraube, um die beiden zusammenwirkenden Gelenkelemente 4a, 4b in Axialrichtung des Drehzapfens 5 festzulegen und dicht aneinander zu halten. Die taschenartige Verbreiterung 29 geht mittels einer schrägen Phase 31 in das in den Figuren 3 und 5 dargestellte Langloch 25a, 25b über.

Wie aus Figur 6 ersichtlich, befindet sich in der 180°-Position der Gelenkelemente 4a, 4b, in welcher die beiden Wandschirme 1a, 1b fluchten, die gemeinsame Schwenkachse 32 relativ nahe an den Längsachsen 12. Der Drehzapfen 5 liegt hierbei an den beiden ersten Endbereichen 26 der Langlöcher 25a, 25b an, die benachbart zu den ersten stirnseitigen Rastflächen 19 sind. Die zweiten Rastflächen 24 der Endabschnitte 11 sind außer Eingriff mit den ersten Rastflächen 19 der Zwischenabschnitte 10.

Diese 180°-Position ist insbesondere bei der Herstellung der die beiden Wandschirme 1a, 1b umfassenden Wandschirmanordnung vorteilhaft und kann auch bei der Lagerung derartiger Wandschirmanordnungen zweckmäßig sein. Der Gelenkbereich zwischen den beiden Wandschirmen 1a, 1b, d.h. der Bereich, in dem sich die Verbindungsstange 6 und die Gelenkelemente 4a, 4b befinden, ist zweckmäßigerweise mit einem elastischen Bezug überspannt, der die Gelenkelemente 4a, 4b zueinander zieht.

In Figur 7 ist eine 90°-Position gezeigt, d.h. eine Position, in der sich die Längsachsen 12 und damit die Wandschirme 1a, 1b in einem Winkel von 90° befinden. In dieser Position liegen die beiden Endabschnitte 11 der Gelenkelemente 4a, 4b genau übereinander. Die erste Seitenfläche 21 des Endabschnitts 11 der beiden Gelenkelemente 4a, 4b geht stufenlos in die jeweils benachbarte Seitenfläche 27 der Zwischenabschnitte 10 über. In gleicher Weise geht die zweite Seitenfläche 22 des Endabschnitts 11 der beiden Gelenkelemente 4a, 4b stufenlos in die Seitenfläche 23 des jeweils anderen Gelenkelements 4b, 4a über. Weiterhin ist in Figur 7 die Verraststellung gezeigt, in welcher die ersten Rastflächen 19 der Zwischenabschnitte 10 in Rasteingriff mit den jeweils zweiten Rastflächen 24 der Endabschnitte 11 sind. In dieser verrastenden Stellung werden die Gelenkelemente 4a, 4b wiederum durch das elastische Material oder die Wandbespannung gehalten, das bzw. die sich im Gelenkbereich zwischen den Wandschirmen 1a, 1b befindet.

Wie aus Figur 7 ersichtlich, befindet sich in dieser 90°- Position die Drehachse 32 wiederum in maximaler Nähe zu den Längsachsen 12, d.h. maximal benachbart zum jeweils ersten Endbereich 26 der Langlöcher 25a, 25b. Um von der in Figur 6 gezeigten 180°-Position in die in Figur 7 gezeigte 90°-Position zu gelangen, ist es jedoch erforderlich und möglich, die beiden Gelenkelemente 4a, 4b geringfügig auseinander zu ziehen, um die zusammenwirkenden Rastflächen 19, 24 relativ zueinander verschieben bzw. verschwenken zu können. Weiterhin ist das Verschwenken der Wandschirme 1a, 1b auch durch Aufbringen einer erhöhten Schwenkkraft möglich, die bewirkt, dass die konvexen Bereiche 24a der zweiten Rastflächen 24 über die konvexen Bereiche 19a der ersten Rastflächen 19 gleiten.

In Figur 8 ist eine 0°-Position gezeigt, in der sich die Befestigungsabschnitte 9 der beiden Gelenkelemente 4a, 4b nebeneinander und parallel zueinander befinden. Der Abstand zwischen den Verbindungsabschnitten 9 bzw. Zwischenabschnitten 10 ist so bemessen, dass die Wandschirme 1a, 1b in dieser Position dicht aneinander liegen.

In diese 0°-Position können die Gelenkelemente 4a, 4b gebracht werden, indem die Gelenkelemente 4, 4b in Querrichtung des Drehzapfens 5 verschoben werden. Diese Verschiebung erfolgt so weit, bis der Drehzapfen 5 am zweiten Endbereich 28 der Langlöcher 25a, 25b anschlägt. Die Schwenkachse 32 ist in dieser Stellung somit dem zweiten Endbereich 28 der Langlöcher 25a, 25b maximal angenähert. Wie aus Figur 8 ersichtlich, befindet sich die Schwenkachse 32 in einer zwischen den beiden Längsachsen 12 liegenden Vertikalebene und' vorzugsweise in der Kontaktebene der beiden Wandschirme 1a, 1b.

Es ist ersichtlich, dass die beiden Gelenkelemente 4a, 4b relativ zueinander über einen großen Schwenkbereich verschwenkt und in unterschiedlichen Rastpositionen miteinander verrastet werden können, indem die Schwenkachse 32 relativ zu den Gelenkelementen 4a, 4b verlagert wird. Weiterhin ist erkennbar, dass die Gelenkelemente 4a, 4b auch über die in Figur 6 gezeigte 180°-Position hinaus, beispielsweise bis in eine 240°-Position, geschwenkt werden können, da zwischen den ersten Rastflächen 19 und den ersten Seitenflächen 21 des jeweils anderen Gelenkelements 4a, 4b in der 180°-Position noch ein entsprechender Freiraum vorhanden ist. Dieser Freiraum kann auf einfache Weise dadurch erreicht werden, dass sich die Langlöcher 25a, 25b bis relativ nahe zur zweiten Rastfläche 24 erstrecken.

Durch die gezeigte Kombination der beiden Gelenkelemente 4a, 4b werden zwei separate, zwischen den Gelenkelementen 4a, 4b wirkende Rastverbindungen geschaffen, die sich auf gegenüberliegenden Seiten der Schwenkachse (32) befinden. Diese beiden Rastverbindungen befinden sich weiterhin auf unterschiedlichen Höhen, d.h. sie sind längs der Schwenkachse 32 versetzt.

Im Rahmen der Erfindung sind eine Vielzahl von Abwandlungen möglich. Beispielsweise ist es möglich, anstelle von in die Rahmenrohre 33 einsteckbaren Befestigungsabschnitten 9 solche Befestigungsabschnitte vorzusehen, die an den Rahmenrohren 33 festgeschraubt oder anderweitig befestigt werden. Der Drehzapfen 5 muss nicht Teil der Verbindungsstange 6 sein, sondern kann auch ein hierzu separater Drehzapfen sein. Die Rahmenrohre 33 der aus Figur 2 ersichtlichen Rahmen 2a, 2b können nicht nur dreiseitig, sondern auch vierseitig angeordnet sein, so dass die Rahmenrohre 33 eines jeden Rahmens 2a, 2b einen geschlossen umlaufenden Rahmen 2a bzw. 2b bilden. Weiterhin ist es auch möglich, zwischen den zusammenwirkenden Gelenkelementen 4a, 4b separate Federelemente vorzusehen, mit denen die Gelenkelemente 4a, 4b zumindest in ihrer Verrastposition bzw. ihren Verrastpositionen gegeneinander gezogen werden.

## Patentansprüche

1. Wandschirmverbindungseinrichtung zum gelenkigen Verbinden von Wandschirmen (1a, 1b), mit folgenden Merkmalen:
- die Wandschirmverbindungseinrichtung (3) weist ein erstes und zweites Gelenkelement (4a, 4b) und einen Drehzapfen (5) zum gelenkigen Verbinden des ersten und zweiten Gelenkelements (4a, 4b) auf, wobei der Drehzapfen (5) eine Schwenkachse (32) für die Wandschirme (1a, 1b) bildet,
- das erste und zweite Gelenkelement (4a, 4b) weisen jeweils einen Befestigungsabschnitt (9) zur Befestigung an einem Wandschirm (1a, 1b) auf, wobei der Befestigungsabschnitt (9) eine Mittelachse (12) hat, die in oder parallel zu einer Hauptebene des Wandschirms (1a, 1b) anordenbar ist,
- das erste und zweite Gelenkelement (4a, 4b) weisen komplementäre Rastflächen (19, 24) auf, die miteinander in Rasteingriff bringbar sind, um das erste und zweite Gelenkelement (4a, 4b) in mindestens einer Winkelstellung relativ zueinander zu verrasten,
- mindestens eines der ersten und zweiten Gelenkelemente (4a, 4b) weist ein Langloch (25a, 25b) auf, durch das sich der Drehzapfen (5) hindurch erstreckt,
- das Langloch (25a, 25b) verläuft zumindest teilweise bogenförmig, schräg oder quer zur Mittelachse (12) des Befestigungsabschnitts (9),
- durch Verschieben mindestens eines der Gelenkelemente (4a, 4b) relativ zum Drehzapfen (5) ist der Rasteingriff zwischen dem ersten und zweiten Gelenkelement 4a, 4b lösbar, wodurch die Gelenkelemente (4a, 4b) relativ zueinander schwenkbar sind,
- jedes der ersten und zweiten Gelenkelemente (4a, 4b) weist eine erste Rastfläche (19) und eine zweite Rastfläche (24) auf,
**dadurch gekennzeichnet, dass** die erste Rastfläche (19) an einem zum Befestigungsabschnitt (9) benachbarten Zwischenabschnitt (10) und die zweite Rastfläche (24) an einem über die erste Rastfläche (19) vorragenden Endabschnitt (11) des Gelenkelements (4a, 4b) ausgebildet ist, wobei die zweite Rastfläche (24) des zweiten Gelenkelements (4b) komplementär zur ersten Rastfläche (19) des ersten Gelenkelements (4a) ausgebildet und in mindestens einer Winkelstellung der Gelenkelemente (4a, 4b) mit der ersten Rastfläche (19) des ersten Gelenkelements (4a) in Rasteingriff bringbar ist, so dass das erste und zweite Gelenkelement (4a, 4b) mittels zwei voneinander beabstandeter Rastverbindungen miteinander in Rasteingriff bringbar sind.

2. Wandschirmverbindungseinrichtung nach Anspruch 1, **dadurch gekennzeichnet, dass** die ersten und zweiten Rastflächen (19, 24) jeweils an Stirnseiten des ersten und zweiten Gelenkelements (4a, 4b) angeordnet sind.

3. Wandschirmverbindungseinrichtung nach Anspruch 1 oder 2, **dadurch gekennzeichnet, dass** die ersten und zweiten Rastflächen (19, 24) jeweils eine wellen- oder zahnförmige Kontur haben.

4. Wandschirmverbindungseinrichtung nach einem der vorhergehenden Ansprüche, **dadurch gekennzeichnet, dass** der Zwischenabschnitt (10) eine erste Höhe (h1) hat, und dass der Endabschnitt (11) eine zweite Höhe (h2) hat, die geringer als die erste Höhe (h1) ist, so dass zwischen dem Zwischenabschnitt (10) und dem Endabschnitt (11) eine Stufe gebildet ist, welche die erste Rastfläche (19) aufweist.

5. Wandschirmverbindungseinrichtung nach Anspruch 4, **dadurch gekennzeichnet, dass** die Höhe (h2) des Endabschnitts (11) 50 % der Höhe (h1) des Zwischenabschnitts (10) ist.

6. Wandschirmverbindungseinrichtung nach einem der vorhergehenden Ansprüche, **dadurch gekennzeichnet, dass** der Zwischenabschnitt (10) eine Seitenfläche (23) hat und der Endabschnitt (11) seitlich über diese Seitenfläche (23) vorsteht, wobei zumindest ein Teil des Langlochs (25a, 25b) in einem Bereich des Endabschnitts (11) angeordnet ist, der seitlich außerhalb der Seitenfläche (23) angeordnet ist.

7. Wandschirmverbindungseinrichtung nach einem der vorhergehenden Ansprüche, **dadurch gekennzeichnet, dass** sich der Endabschnitt (11) vom Zwischenabschnitt (10) kreisbogenförmig seitlich weg erstreckt.

8. Wandschirmverbindungseinrichtung nach einem der vorhergehenden Ansprüche, **dadurch gekennzeichnet, dass** der Befestigungsabschnitt (9) als länglicher Steckabschnitt zum Einstecken in ein Rahmenrohr (33) eines Wandschirms (1a, 1b) ausgebildet ist.

9. Wandschirmverbindungseinrichtung nach einem der vorhergehenden Ansprüche, **dadurch gekennzeichnet, dass** das erste und zweite Gelenkelement (4a, 4b) identisch ausgebildet sind.

10. Wandschirmanordnung mit einem ersten und zweiten Wandschirm (1a, 1b), **dadurch gekennzeichnet, dass** der erste und zweite Wandschirm (1a, 1b) mittels einer Wandschirmverbindungseinrichtung (3) gemäß einem der vorhergehenden Ansprüche miteinander gelenkig verbunden sind.

## Claims

1. Screen connection device for hinging screens together (1a, 1b), having the following features:
- the screen connection device (3) has a first and second hinge element (4a, 4b) and a pivot pin (5) for hinging the first and second hinge element (4a, 4b) together, the pivot pin (5) forming a pivot axis (32) for the screens (1a, 1b),
- the first and second hinge element (4a, 4b) each have a fastening portion (9) for being fastened to a screen (1a, 1b), the fastening portion (9) having a central axis (12) which can be arranged in or parallel to a main plane of the screen (1a, 1b),
- the first and second hinge element (4a, 4b) have complementary locking surfaces (19, 24) which can be brought into locking engagement with one another so as to lock the first and second hinge element (4a, 4b) in at least one angular position with respect to one other,
- at least one of the first and second hinge elements (4a, 4b) has an elongate hole (25a, 25b) through which the pivot pin (5) extends,
- the elongate hole (25a, 25b) extends at least partially in an arc, obliquely or transversely to the central axis (12) of the fastening portion (9),
- by moving at least one of the hinge elements (4a, 4b) relative to the pivot pin (5), the locking engagement between the first and second hinge element 4a, 4b can be released, thus allowing the hinge elements (4a, 4b) to be pivoted relative to one another,
- each of the first and second hinge elements (4a, 4b) has a first locking surface (19) and a second locking surface (24),
**characterised in that** the first locking surface (19) is formed on an intermediate portion (10) adjacent to the fastening portion (9) and the second locking surface (24) is formed on an end portion (11) of the hinge element (4a, 4b), which portion projects beyond the first locking surface (19), the second locking surface (24) of the second hinge element (4b) being complementary to the first locking surface (19) of the first hinge element (4a) and it being possible to bring said second locking surface into locking engagement with the first locking surface (19) of the first hinge element (4a) in at least one angular position of the hinge elements (4a, 4b) such that the first and second hinge element (4a, 4b) can be brought into locking engagement with one another by means of two mutually spaced locking connections.

2. Screen connection device according to claim 1, **characterised in that** the first and second locking surfaces (19, 24) are each arranged on end faces of the first and second hinge element (4a, 4b).

3. Screen connection device according to either claim 1 or claim 2, **characterised in that** the first and second locking surfaces (19, 24) each have an undulating or dentiform contour.

4. Screen connection device according to any of the preceding claims, **characterised in that** the intermediate portion (10) has a first height (h1), and **in that** the end portion (11) has a second height (h2) which is smaller than the first height (h1), such that a step which comprises the first locking surface (19) is formed between the intermediate portion (10) and the end portion (11).

5. Screen connection device according to claim 4, **characterised in that** the height (h2) of the end portion (11) is 50% of the height (h1) of the intermediate portion (10).

6. Screen connection device according to any of the preceding claims, **characterised in that** the intermediate portion (10) has a side surface (23) and the end portion (11) projects laterally beyond this side surface (23), at least part of the elongate hole (25a, 25b) being arranged in a region of the end portion (11) that is arranged laterally outside the side surface (23).

7. Screen connection device according to any of the preceding claims, **characterised in that** the end portion (11) extends laterally away from the intermediate portion (10) in a circular arc.

8. Screen connection device according to any of the preceding claims, **characterised in that** the fastening portion (9) is designed as an elongate plug portion for being plugged into a frame tube (33) of a screen (1a, 1b).

9. Screen connection device according to any of the preceding claims, **characterised in that** the first and second hinge element (4a, 4b) are identical.

10. Screen assembly comprising a first and second screen (1a, 1b), **characterised in that** the first and second screen (1a, 1b) are hinged together by a screen connection device (3) according to any of the preceding claims.

## Revendications

1. Dispositif de raccordement de paravents pour le raccordement articulé de paravents (1a, 1b), présentant les éléments suivants :
- le moyen de raccordement de paravent (3) comprend un premier et un second élément d'articulation (4a, 4b) et un pivot (5) pour le raccordement articulé du premier et du second élément d'articulation (4a, 4b), le pivot (5) formant un axe de pivotement (32) pour les paravents (1a, 1b),
- le premier et le second élément d'articulation (4a, 4b) présentent chacun une portion de fixation (9) pour la fixation à un paravent (1a, 1b), la portion de fixation (9) ayant un axe central (12) qui peut être disposé dans ou parallèlement à un plan principal du paravent (1a, 1b),
- le premier et le second élément d'articulation (4a, 4b) présentent des surfaces d'enclenchement complémentaires (19, 24) qui peuvent être amenées en engagement d'enclenchement l'une avec l'autre afin d'enclencher les premier et second éléments d'articulation (4a, 4b) dans au moins une position angulaire l'un par rapport à l'autre,
- l'un au moins des premier et second éléments d'articulation (4a, 4b) présente un trou oblong (25a, 25b) à travers lequel s'étend le pivot (5),
- le trou oblong (25a, 25b) s'étend au moins partiellement en forme d'arc, en oblique ou transversalement à l'axe central (12) de la portion de fixation (9),
- par translation de l'un au moins des éléments d'articulation (4a, 4b) par rapport au pivot (5), l'engagement d'enclenchement entre le premier et le second élément d'articulation (4a, 4b) peut être défait, ce qui permet aux éléments d'articulation (4a, 4b) de pivoter l'un par rapport à l'autre,
- chacun des premier et second éléments d'articulation (4a, 4b) présente une première surface d'enclenchement (19) et une seconde surface d'enclenchement (24),
**caractérisé en ce que**
la première surface d'enclenchement (19) est formée sur une portion intermédiaire (10) adjacente à la portion de fixation (9), et la seconde surface d'enclenchement (24) est formée sur une portion d'extrémité (11) de l'élément d'articulation (4a, 4b) dépassant au-delà de la première surface d'enclenchement (19), la seconde surface d'enclenchement (24) du second élément d'articulation (4b) étant formée de manière complémentaire à la première surface d'enclenchement (19) du premier élément d'articulation (4a) et pouvant être amenée en engagement d'enclenchement avec la première surface d'enclenchement (19) du premier élément d'articulation (4a) dans au moins une position angulaire des éléments d'articulation (4a, 4b), de sorte que le premier et le second élément d'articulation (4a, 4b) peuvent être amenés en engagement d'enclenchement l'un avec l'autre au moyen de deux liaisons d'enclenchement espacées l'une de l'autre.

2. Dispositif de raccordement de paravents selon la revendication 1,
**caractérisé en ce que**
la première et la seconde surface d'enclenchement (19, 24) sont disposées chacune sur des faces frontales du premier et du second élément d'articulation (4a, 4b).

3. Dispositif de raccordement de paravents selon la revendication 1 ou 2,
**caractérisé en ce que**
la première et la seconde surface d'enclenchement (19, 24) ont chacune un contour ondulé ou denté.

4. Dispositif de raccordement de paravents selon l'une des revendications précédentes,
**caractérisé en ce que**
la portion intermédiaire (10) a une première hauteur (h1), et **en ce que** la portion d'extrémité (11) a une seconde hauteur (h2) qui est inférieure à la première hauteur (h1), de sorte qu'un gradin se forme entre la portion intermédiaire (10) et la portion d'extrémité (11), gradin qui présente la première surface d'enclenchement (19).

5. Dispositif de raccordement de paravents selon la revendication 4,
**caractérisé en ce que**
la hauteur (h2) de la portion d'extrémité (11) est de 50 % de la hauteur (h1) de la portion intermédiaire (10).

6. Dispositif de raccordement de paravents selon l'une des revendications précédentes,
**caractérisé en ce que**
la portion intermédiaire (10) présente une surface latérale (23) et la portion d'extrémité (11) dépasse latéralement au-delà de cette surface latérale (23), une partie au moins du trou oblong (25a, 25b) étant disposée dans une zone de la portion d'extrémité (11) qui est disposée latéralement à l'extérieur de la surface latérale (23).

7. Dispositif de raccordement de paravents selon l'une des revendications précédentes,
**caractérisé en ce que**
la portion d'extrémité (11) s'étend en forme d'arc de cercle latéralement en éloignement de la portion intermédiaire (10).

8. Dispositif de raccordement de paravents selon l'une des revendications précédentes,
**caractérisé en ce que**
la portion de fixation (9) est réalisée sous forme de portion d'enfichage allongée pour l'enficher dans un tube de cadre (33) d'un paravent (1a, 1b).

9. Dispositif de raccordement de paravents selon l'une des revendications précédentes,
**caractérisé en ce que**
le premier et le second élément d'articulation (4a, 4b) sont réalisés de façon identique.

10. Ensemble de paravents comportant un premier et un second paravent (1a, 1b),
**caractérisé en ce que**
le premier et le second paravent (1a, 1b) sont reliés en articulation l'un à l'autre au moyen d'un dispositif de raccordement de paravents (3) selon l'une des revendications précédentes.
